# FASCICULE DE BREVET EUROPEEN

(11) **EP 1 331 438 B1**
(45) Date de publication et mention de la délivrance du brevet: **22.02.2006**
(21) Numéro de dépôt: 02356265.5
(22) Date de dépôt: 17.12.2002
(51) Int. Cl.: F22B 1/28, F22B 37/48

(54) **Kit de vidange et de nettoyage pour générateur de vapeur électrodomestique**
Kit zum Entleeren und Reinigen eines elektrischen Haushaltsdampferzeugers
Draining and cleaning kit for electrical household steam generator

(30) Priorité: 24.01.2002 FR 0200842
(43) Date de publication de la demande: 30.07.2003
(73) Titulaire: SEB S.A., 69130 Ecully (FR)
(72) Inventeur: Giovalle, Christian, 38440 Moidieu Detourbe (FR); Gelus, Dominique, 38780 Eyzin (FR)
(74) Mandataire: Kiehl, Hubert

(56) Documents cités:
- EP-A- 0 374 862
- EP-A- 0 383 327
- DE-U- 9 214 577

## Description

La présente invention concerne un kit de nettoyage les générateurs de vapeur électrodomestiques comportant une cuve de vaporisation où l'eau contenue est portée à ébullition.

De tels générateurs se rencontrent par exemple dans les appareils de repassage, ou les nettoyeurs à vapeur, ou des outils tels que les décolleurs de tapisserie (voir, par exemple, le document EP-A-0 383 327).

Dans ces générateurs où l'eau bout en masse, le tartre se dépose dans la cuve sous forme de boue. Lorsque la quantité de boue devient importante, elle mousse sous l'action des bulles de vapeur et peut alors être entraînée, par primage, dans l'appareil utilisateur du générateur, occasionnant des perturbations. Dans le cas d'un appareil de repassage par exemple, le tartre entraîné peut obturer une électrovanne de contrôle ou se déposer sur le linge en laissant des traces très désagréables.

Le tartre accumulé dans la cuve doit donc être évacué périodiquement pour éviter ces inconvénients. Par exemple on recommande d'intervenir tous les mois pour effectuer ce nettoyage sur un appareil de repassage utilisé normalement. L'opération consiste à vidanger la cuve avant qu'elle ne soit vide. Le tartre est alors entraîné avec l'eau de vidange. La vidange peut se faire en renversant l'appareil, par l'orifice de remplissage qui alors sert aussi à la vidange, ou, si la cuve en est pourvue, par un orifice spécialement prévu à cet effet.

Cependant, la vidange n'évacue correctement que le tartre en suspension dans l'eau, et difficilement le tartre qui s'est déposé au fond de la cuve ou contre ses parois. Pour une meilleure évacuation il faut agiter la cuve. Comme elle n'est généralement pas séparable de l'appareil, il faut agiter l'appareil, ce qui n'est pas commode. Souvent il est nécessaire de rincer la cuve par un nouveau remplissage et une nouvelle vidange. Mais ces opérations fastidieuses ne sont faites qu'avec réticence par les utilisatrices et le sont de façon imparfaite. De plus, l'eau chargée en tartre s'échappe de façon incontrôlée de l'appareil à cause de l'agitation, mouille malencontreusement les parois visibles et les salit, ce qui conduit ensuite à devoir nettoyer l'appareil.

L'invention qui suit à pour objet de remédier à ces inconvénients, en facilitant grandement le nettoyage de la cuve des générateurs de vapeur électrodomestiques, en évitant de devoir secouer l'appareil, et en rendant systématique, efficace, propre et simple le rinçage de cette cuve.

Le but de l'invention est atteint par un kit de nettoyage de cuve de générateur de vapeur pour appareil électroménager remarquable en ce que ledit kit comprend une lance à eau reliée à une source d'eau sous pression et associée à un corps tubulaire d'évacuation d'eau, ce dispositif étant destiné à être introduit et relié à un orifice accessible de la cuve.

Lorsque la cuve ne dispose pas d'un orifice spécifiquement dédié à la vidange, l'orifice de remplissage est utilisé en lieu et place.

Grâce au dispositif de lance, de l'eau est introduite à grande vitesse dans la cuve, assurant une agitation qui décolle le tartre mou déposé sur les parois et le fond de la cuve. Il n'est pas nécessaire de compléter l'action de l'eau en agitant l'appareil, lequel peut être posé au-dessus ou à proximité d'un réceptacle d'eau usée.

Grâce au dispositif d'évacuation, la sortie de l'eau chargée en tartre est contrôlée. Les éclaboussures intempestives et les bavures sont évitées.

Du fait que la lance et le corps tubulaire d'évacuation d'eau sont liés, la mise en place dans l'orifice de vidange est simplifiée. L'utilisatrice n'a pas à diriger la lance. L'ensemble peut être simplement ajusté à l'orifice ou vissé à la place du bouchon de fermeture. L'évacuation de l'eau est à l'air libre, aucune pression ne se produit dans la cuve, aussi la liaison du dispositif à l'orifice ne nécessite pas de moyens d'étanchéité perfectionnés.

De préférence, la lance est disposée à l'intérieur du corps tubulaire d'évacuation d'eau.

La lance est de faible section par rapport à celle de l'ouverture. Du fait que cette lance est introduite par l'orifice de vidange de grande ouverture, II n'est pas nécessaire de modifier les cuves connues pour leur adjoindre une entrée d'eau spécifique au nettoyage.

De préférence, la lance est reliée à un robinet d'eau sous pression par un tube souple muni d'un connecteur rapide ou une poire de raccordement en élastomère au robinet.

Il suffit à l'utilisatrice d'enfiler la poire de raccordement en la poussant sur le robinet. La tuyauterie reste sous faible pression, ce type de raccordement universel est suffisant. On trouve de tels connecteurs dans de nombreux brevets et réalisations. Le raccord est avantageusement similaire à celui connu par exemple pour raccorder à un robinet une petite machine à laver le linge à commande manuelle. -

De préférence, le passage du corps tubulaire d'évacuation et la lance sont de sections circulaires, l'axe de la lance étant au moins localement parallèle à l'axe du corps et décalé vers le haut en position de nettoyage.

Cette disposition laisse le passage d'évacuation possible à des paquets ou des particules de tartre plus importants que si la lance avait été disposée dans l'axe du corps tubulaire.

De préférence le corps tubulaire comporte un passage coudé.

La sortie d'eau de rinçage peut alors être verticale, au dessus d'un réceptacle d'eau usée approprié, tandis que l'orifice de vidange de la cuve peut être à axe horizontal pendant le nettoyage.

Dans une réalisation perfectionnée, la lance comporte un embout dirigeant le jet d'eau obliquement par rapport à son axe.

Le jet peut être dirigé de façon oblique sur la paroi interne de la cuve pour ainsi mieux décoller le tartre adhérent.

Dans une autre réalisation, la lance comporte un embout divisant le jet d'eau en plusieurs jets dirigés pour atteindre des zones différentes de l'intérieur de la cuve.

L'invention sera mieux comprise au vu de l'exemple ci-après et des dessins annexés.
- La figure 1 est une vue schématique en section longitudinale partielle du kit de nettoyage utilisé avec un générateur de vapeur pour appareil de repassage.
- La figure 2 est une vue de détail en section longitudinale de l'ensemble constitué par la lance et le corps tubulaire d'évacuation.

Dans un exemple préférentiel représenté en figure 1, un appareil de repassage à la vapeur comporte un générateur de vapeur 100 ayant une cuve de vaporisation 110 alimentée en eau depuis un réservoir 120 par une pompe non représentée. La vapeur est fournie par la cuve 110 via une tuyauterie, et une électrovanne 130, à un fer à repasser 200. La cuve 110 est équipée d'un élément chauffant 111. Elle comporte un orifice de vidange renforcé par une douille 112 normalement fermée par un bouchon vissé non représenté.

Lorsque la cuve doit être nettoyée, l'appareil est posé sur un réceptacle ou un évier 300 de façon à ce que l'eau chargée de tartre puisse s'écouler dans le réceptacle par l'orifice 112. Un kit de nettoyage 1 suivant l'invention est vissé à la place du bouchon de fermeture sur la douille de l'orifice 112.

Le kit 1 dont on peut voir le détail en figure 2 comporte une lance à eau 2 dirigée vers l'intérieur de la cuve 110 et fixée à l'intérieur du passage coudé d'un corps tubulaire 3. Une extrémité 32 du corps tubulaire 3 est vissée sur l'orifice 112, l'autre extrémité 31 est à l'air libre au-dessus du réceptacle. La lance 2 est de préférence constituée par un tube cylindrique droit de petit diamètre par rapport au diamètre du passage du corps tubulaire 3 dont le passage est de section circulaire. La lance 2 est fixée dans le coude du corps tubulaire 3 en relation avec un raccord 34 d'alimentation en eau. Au voisinage de l'orifice 112, l'axe 21 de la lance 2 est parallèle à celui 33 du passage dans la partie 32 du corps 3, mais excentré de façon à laisser place au passage éventuel de grosses particules. Le raccord 34 permet de relier la lance 2 fixée au corps 3 à un robinet 400 disponible dans tout appartement, via un tube souple 5 et une poire de raccordement 6 en élastomère, dont l'entrée élastique 61 s'adapte à toute sortie de robinet usuel.

La poire 6 est reliée au tube souple 5 par un raccord 51 ayant des formes en sapin. Elle peut être aisément échangée contre tout autre raccord rapide que pourrait souhaiter l'utilisatrice.

L'embout vissé 32 du corps tubulaire 3 peut être adapté à d'autres appareils et d'autres modes de fixation reproduisant la fixation du bouchon de fermeture normalement utilisé. Une étanchéité à la vapeur ou l'eau sous pression n'est pas recherchée, la sortie 31 du corps 3 étant à l'air libre.

La sortie 31 du corps tubulaire 3 peut être prolongée par un tuyau d'évacuation à faible pression.

L'extrémité libre de la lance 2 peut avoir un embout adapté pour obtenir des vitesses de sortie d'eau plus élevées et/ou de directions différentes de celle de l'axe de la lance.

Lorsque l'utilisatrice veut nettoyer la cuve 110, elle pose son appareil par exemple sur un évier 300, l'orifice 112 utilisé pour la vidange étant au-dessus du réceptacle de l'évier. Elle ôte le bouchon de vidange et met à la place le corps tubulaire 3 du kit 1, comportant la lance à eau 2, sans chercher à réaliser un fort serrage, l'étanchéité à la pression n'étant pas nécessaire. Elle enfile la poire de raccordement 6 du kit 1 sur la sortie du robinet d'eau 400 et ouvre le robinet. L'eau s'écoule à grande vitesse et faible pression du robinet 400 par la poire 6, le tuyau 5 et la lance 2 vers l'intérieur de la cuve 110. L'eau turbulente soulève et décolle le tartre déposé dans la cuve et se charge de ce tartre. Elle s'évacue par le passage du corps tubulaire 3 et tombe verticalement par la sortie 31 dans le réceptacle de l'évier 300.

Au début de l'opération l'eau est fortement chargée en tartre et s'écoule avec une couleur grise. Eventuellement de gros amas de tartre sont décollés et transportés par l'eau. Quand il n'y a plus de tartre dans la cuve, l'eau sort claire par la sortie 31 du corps tubulaire 3. L'utilisatrice ferme alors le robinet 400, débranche la poire 6 du robinet. L'eau résiduelle contenue dans le tuyau 5 s'écoule par la sortie 31. Quand il n'y a plus d'écoulement, l'utilisatrice enlève le corps 3 de l'orifice 112 et remet le bouchon de fermeture habituel. L'opération est terminée, l'appareil est à nouveau utilisable.

On voit que ce kit de nettoyage suivant l'invention facilite grandement l'opération d'entretien.

## Revendications

1. Kit (1) de nettoyage de cuve (110) de générateur de vapeur (100) pour appareil électroménager **caractérisé en ce qu'**il comprend une lance à eau (2) destinée à relir à une source d'eau sous pression (400) et un corps tubulaire (3) d'évacuation d'eau lié à ladite lance, ce kit étant destiné à être introduit et relié à un orifice (112) accessible de la cuve (110).

2. Kit de nettoyage selon la revendication 1 **caractérisé en ce que** la lance (2) est disposée à l'intérieur du corps tubulaire (3) d'évacuation d'eau.

3. Kit de nettoyage selon la revendication 1 **caractérisé en ce que** la lance (2) est reliée à un robinet d'eau sous pression (400) par un tube souple (5) muni d'un connecteur rapide ou d'une poire (6) en élastomère, de raccordement au robinet.

4. Kit de nettoyage selon la revendication 1 **caractérisé en ce que** le passage du corps tubulaire (3) d'évacuation et la lance (2) sont de sections circulaires, l'axe (21) de la lance étant au moins localement parallèle à l'axe (33) du corps (3) et décalé vers le haut en position de nettoyage.

5. Kit de nettoyage selon la revendication 1 **caractérisé en ce que** le corps (3) tubulaire comporte un passage coudé.

6. Kit de nettoyage selon la revendication 1 **caractérisé en ce que** la lance (2) comporte un embout dirigeant le jet d'eau obliquement par rapport à son axe (21).

7. Kit de nettoyage selon la revendication 1 **caractérisé en ce que** la lance (2) comporte un embout divisant le jet d'eau en plusieurs jets dirigés pour atteindre des zones différentes de l'intérieur de la cuve (110)

## Patentansprüche

1. Bausatz (1) zum Reinigen der Wanne (110) eines Dampfgenerators (100) für ein Elektrohaushaltsgerät, **dadurch gekennzeichnet**, das er eine Wasserlanze (2) aufweist, die eine Quelle (400) von unter Druck stehendem Wasser und einen röhrenförmigen Körper (3) für die Wasserableitung, der mit der Lanze verbunden ist, verbinden soll, wobei dieser Bausatz in eine zugängliche Öffnung (112) der Wanne (110) eingesetzt und mit dieser verbunden werden soll.

2. Reinigungsbausatz nach Anspruch 1, **dadurch gekennzeichnet, dass** die Lanze (2) in dem röhrenförmigen Körper (3) für die Wasserableitung angeordnet ist.

3. Reinigungsbausatz nach Anspruch 1, **dadurch gekennzeichnet, dass** die Lanze (2) durch ein nachgiebiges Rohr (5), das mit einem Schnellstecker oder mit einem Elastomerballon (6) für den Anschluss an den Hahn versehen ist, mit einem Hahn (400) für unter Druck stehendes Wasser verbunden ist.

4. Reinigungsbausatz nach Anspruch 1, **dadurch gekennzeichnet, dass** der Durchgang des röhrenförmigen Ableitungskörpers (3) und die Lanze (2) einen kreisförmigen Querschnitt aufweisen, wobei die Achse (21) der Lanze zumindest lokal parallel zur Achse (33) des Körpers (3) verläuft und in der Reinigungsposition nach oben versetzt ist.

5. Reinigungsbausatz nach Anspruch 1, **dadurch gekennzeichnet, dass** der röhrenförmige Körper (3) einen gebogenen Durchgang aufweist.

6. Reinigungsbausatz nach Anspruch 1, **dadurch gekennzeichnet, dass** die Lanze (2) ein Ansatzstück aufweist, das den Wasserstrahl bezüglich seiner Achse (21) schräg leitet.

7. Reinigungsbausatz nach Anspruch 1, **dadurch gekennzeichnet, dass** die Lanze (2) ein Ansatzstück aufweist, das den Wasserstrahl in mehrere Strahlen unterteilt, die so geleitet sind, dass sie verschiedene Bereiche des Innenraums der Wanne (110) erreichen.

## Claims

1. A cleaning kit (1) for cleaning a tank (110) of a steam generator (100) for a household electrical appliance, said cleaning kit being **characterized in that** it comprises a water spray nozzle (2) for connection to a pressurized water source (400) and a tubular water drain body (3) secured to said spray nozzle, said kit being designed to be inserted in and connected to an accessible orifice (112) of the tank (110).

2. A cleaning kit according to claim 1, **characterized in that** the spray nozzle (2) is disposed inside the tubular water drain body (3).

3. A cleaning kit according to claim 1, **characterized in that** the spray nozzle (2) is connected to a pressurized water tap (400) via a flexible tube (5) provided with a quick-connect connector or with an elastomer socket (6) for connecting to the tap.

4. A cleaning kit according to claim 1, **characterized in that** the passageway through the tubular drain body (3) and the spray nozzle (2) are of circular cross-section, the axis (21) of the spray nozzle being at least locally parallel to the axis (33) of the body (3) and offset upwards in the cleaning position.

5. A cleaning kit according to claim 1, **characterized in that** the tubular body (3) has an L-shaped passageway.

6. A cleaning kit according to claim 1, **characterized in that** the spray nozzle (2) has an end-piece that directs the jet of water on a slant relative to its axis (21).

7. A cleaning kit according to claim 1, **characterized in that** the spray nozzle (2) has an end-piece that splits the jet of water into a plurality of jets directed to reach various zones of the inside of the tank (110).
